# EUROPÄISCHE PATENTSCHRIFT

(11) **EP 0 373 521 B1**
(45) Veröffentlichungstag und Bekanntmachung des Hinweises auf die Patenterteilung: **07.09.1994**
(21) Anmeldenummer: 89122633.4
(22) Anmeldetag: 08.12.1989
(51) Int. Cl.: F04B 39/00, F04B 39/04

(54) **Trockenlauf-Hochdruckstufe eines mehrstufigen Kolbenverdichters**
Dry-running high-pressure stage of a multistage piston compressor
Etage à haute pression et à marche à sec d'un compresseur à pistons à plusieurs étages

(30) Priorität: 13.12.1988 DE 3841833
(43) Veröffentlichungstag der Anmeldung: 20.06.1990
(73) Patentinhaber: Greiner, Peter, D-88267 Vogt (DE)
(72) Erfinder: Greiner, Peter, D-7981 Vogt (DE); Pflüger, Hubert, D-7981 Schlier-Wetzisreute (DE)
(74) Vertreter: Wolf, Günter, Dipl.-Ing.

(56) Entgegenhaltungen:
- CH-A- 430 933
- US-A- 3 618 475

## Beschreibung

Die Erfindung betrifft die Trockenlauf-Hochdruckstufe eines mehrstufigen Kolbenverdichters gemäß Oberbegriff des Hauptanspruches.

Ein Trockenlauf-Hochdruck-Kolbenverdichter dieser Art ist bspw. nach der GB-A-1 487 311 bekannt. Bei diesem bekannten Hochdruck- Kolbenverdichter ist es nicht notwendig, zwischen dem Kolben und der Zylinderlauffläche der Hochdruckstufe zwecks Abdichtung und Schmierung einen Ölfilm aufrechtzuerhalten, d.h., permanent mit Öl zu schmieren, da hierbei für die Lauffläche Graphit verwendet wird und für den eigentlichen Dichtungsteil selbstschmierender und für diesen Fall geeigneter Kunststoff. An der bisher bekannten und üblichen Ausbildung des Kolbens in der Hochdruckstufe hat sich dabei allerdings nichts geändert, d.h., um eine ausreichende Dichtigkeit zwischen Kolben und Zylinderlauffläche zu erreichen, müssen eine Vielzahl von Kolbenringen in entsprechende Ringnuten am Kolben vorgesehen werden. Abgesehen vom diesbezüglichen Fertigungsaufwand müssen die in Ringnuten des Kolbens sitzenden Kolbenringe in bezug auf diese ein gewisses Spiel haben, wobei noch dafür gesorgt werden muß, daß die Kolbenringe auch ständig an der Zylinderlauffläche anliegen. Dies ist unvermeidbar mit Leckverlusten, . Verschleiß und zusätzlich aus dem Verschleiß resultierenden Leckverlusten verbunden.

Aus der CH-A 430 933 ist auch schon ein Hochdruckkompressor bekannt, dessen Kolben aus einem Stössel und aus einem von dem Stössel getrennten, lose vor dem freien Stösselende angeordneten Dichtungsteil aufgebaut ist. Der Dichtungsteil besteht aus einem zentralen Kolbenschaft, an welchem ein vorderer und hinterer Führungsring und zwischen diesen Führungsringen eine Mehrzahl von durch Distanzringe radial abgestützten Dichtungsringen angeordnet sind. Diese Ringpackung ist axial auf dem Kolbenschaft verspannt. Eine Trockenlaufeigenschaft dieses bekannten Hochdruckkompressors ist nicht erwähnt.

Infolge der geschilderten Ausstattung des Dichtteiles des Kolbens mit Führungs- und Dichtringen ergeben sich die gleichen Nachteile bezüglich des Herstellungsaufwandes und im Betrieb wie sie vorstehend in Zusammenhang mit der GB-A 14 87 311 angegeben sind.

Der Erfindung liegt die Aufgabe zugrunde für die trockenlaufende Hochdruckstufe eines mehrstufigen Kolbenverdichters bei einfachster Bauweise eine Kolbendichtung zu schaffen, die bei geringem Verschleiß eine möglichst geringe Leckrate und eine lange Lebensdauer aufweist.

Diese Aufgabe ist mit einer Hochdruckstufe eines Kolbenverdichters der gattungsgemäßen Art nach der Erfindung durch die im Kennzeichen des Anspruches 1 angeführten Merkmale gelöst. Vorteilhafte und praktische Ausführungsformen ergeben sich nach den Unteransprüchen.

Die erfindungsgemäße Lösung geht aus von einer besonderen Werkstoffauswahl für den Zylinder und von selbstschmierenden Dichtungselementen für den Trockenlauf, ist aber entscheidend auf die besondere Ausführung und Anordnung der Dichtungselemente die einfach aus mindestens zwei lose auf das im Zylinder befindliche Ende des Kolbens aufgelegt sind. Für diese Elemente ist es wesentlich, daß sie vom Material her ein relativ geringes spezifisches Gewicht haben und die beiden aufeinanderliegenden Dichtelemente eine umlaufende Nut bilden, die den Zugang zum Spalt zwischen den Dichtelementen bildet. Das relativ geringe spezifische Gewicht des Materials gewährleistet, daß die Dichtelemente bei entsprechender Arbeitshubbeschleunigung nicht nach oben in den Zylinderkopfraum herausfliegen und vom bereits unter Druck befindlichen und weiter zu komprimierenden Medium zurückgehalten werden. Der mit einer solchen Dichtelementausbildung und -anordnung sich überraschend ergebende hohe Abdichtungseffekt ist an sich schwer erklärbar, und es kann nur vermutet werden, daß die lose Anordnung der mindestens zwei Dichtelemente auf dem Stößel und zueinander während der translatorischen Bewegung zu einer Art Labyrinth führt, in dem sich das weiter zu komprimierende Medium in diesem Bereich bis zu einem gewissen Grade entspannen kann und dadurch nicht zur Antriebsseite am Stößel vorbei durchschlägt. Das dabei vorzugebende Spiel zwischen den Dichtelementen und der Kolbenlauffläche ist dabei so zu bemessen, daß eine Parallelführung der Dichtelemente im Zylinder gewährleistet ist, d.h., dieses Spiel muß so minimal wie möglich bemessen werden, da sonst während der Bewegung der Dichtelemente Verkantungen auftreten können, die zu einer Zerstörung der Dichtelemente führen würden. In der praktischen Ausführungsform beträgt die vorzugebende Toleranz maximal 0,01 bis 0,05 mm . Um eine solche Ausbildung bei ölfreiem Betrieb in der Hochdruckstufe überhaupt in Betracht ziehen zu können, ist es notwendig, bezüglich der Dichtelemente und der Zylinderwand eine besondere Materialauswahl zu treffen, die in der tatsächlichen Ausführung darin besteht, dar das Material der Dichtelemente zunächst einmal auf einen kleineren Wärmeausdehnungskoeffizienten eingestellt ist als das Material der Zylinderlauffläche, und zwar bevorzugt dahingehend, dar der Wärmeausdehnungskoeffizient der Dichtelemente 20 bis 25 % niedriger eingestellt ist als der der Zylinderlauffläche. Die Dichtelemente sind dabei im Ganzen oder in einer laufflächenseitigen Beschichtung aus modifiziertem Kunststoff oder aus geeigneter Keramik gebildet und die Lauffläche des Zylinders bzw. die darin eingesetzte Laufflächenbuchse besteht aus Siliziumkarbid oder anderen geeignetem Keramikmaterial. Die Auswahl geeigneter Materialien stellt insoweit kein Problem dar, als solche oder ähnliche geeignete Materialien für den Pumpen- und Verdichterbau bspw. nach der AT-A-276 956, der DE-A-2 138 845, der CH-PS 359 825 und DE-A-3 607 497 schon früher in Betracht gezogen worden sind. Je nach in Betracht zu ziehenden Enddrücken und je nach Anzahl der im Zylinder angeordneten Dichtelemente kann es zweckmäßig sein, die Dichtelemente in ihrer Umfangsfläche mit mindestens einer umlaufenden Nut zu versehen, die vorzugsweise im Querschnitt V-förmig und zumindest im Nutbodenbereich mit stetig verlaufenden Konturen ausgestaltet ist, um so wenig wie möglich Voraussetzungen für einen Bruch der Dichtelemente in diesem Bereich zu geben.

In Rücksicht darauf, daß es trotz vorgeschalteter Ölabscheider bzw. Filter zu einem, wenn auch geringem Öleintrag aus den Vorstufen kommen kann, hat es sich als zweckmäßig erwiesen, die aneinanderliegenden Stirnflächen der Dichtelemente ganz schwach ballig auszubilden, wobei in Rücksicht auf die Belastungsverhältnisse zweckmäßig die balligen Stirnflächen im Zentrumsbereich ebenflächig ausgebildet sind, um punktförmige bzw. kleinflächige Belastungsbereiche zwischen den Elementen bzw. zwischen dem untersten Dichtelement und der Stößelauflagefläche zu vermeiden. Durch die schwache Balligkeit werden einmal die labyrinthartigen Entspannungsräume zwischen den Elementen vergrößert und zum anderen ist damit Raum für spurenartige Verkokungsansätze des eingetragenen Öls geschaffen, die sich dann aber aufgrund der gewissermaßen pulsierenden Bewegungen der Dichtelemente leicht lösen, als feste Spurenpartikel ausgetragen und im nachgeschalteten Filter leicht abgefangen werden können.

Die erfindungsgemäße Hochdruckstufe eines Kolbenverdichters wird nachfolgend anhand der zeichnerischen Darstellung von Ausführungsbeispielen näher erläutert.

Es zeigt schematisch
- Fig. 1: im Schnitt und im Prinzip einen dreistufig arbeitenden Hochdruckkolbenverdichter herkömmlicher Bauart;
- Fig. 2: einen Schnitt durch die Hochdruckstufe mit dem Kolbenantrieb;
- Fig. 3: einen Schnitt durch den Zylinder der Hochdruckstufe mit Kolben und den auf diesem angeordneten Dichtelementen;
- Fig. 4: in Seitenansicht und stark vergrößert zwei aufeinandersitzende Dichtelement;
- Fig. 5: in Seitenansicht einen Teilabschnitt des Dichtelementes in besonderer Ausführungsform und
- Fig. 6: weitere besondere Ausführungsformen der Dichtelemente ebenfalls stark vergrößert.

Wie aus den Fig. 1, 2 ersichtlich, besteht der Hochdruckkolbenverdichter aus mehreren vom gleichen Antrieb 8 aus bewegbaren, mit Zu- und Abströmventilen (nicht dargestellt) versehenen Zylindern geführten Kolben, wobei der Kolben 2 in der Hochdruckstufe I den kleinsten Durchmesser aufweist und als Stößel im Hubraum des Zylinders 1 geführt ist.

Wie in Fig. 3 verdeutlicht, sind dabei im Zylinder 1 auf dem Kolben 2 lose aufeinandergelegt drei zylindrische Dichtelemente 3 angeordnet, die an ihren Umfangsrandbereichen 4 ihrer aufeinanderliegenden Flächen 5 mit Anfasungen 6 (siehe insbesondere Fig. 5) versehen sind. Diese Dichtelemente 3 weisen in bezug auf die Zylinderlauffläche ein ihrer Parallelführung im Zylinder 1 gewährleistendes Spiel auf, das lediglich 0,002 bis 0,005 mm beträgt. Da die Dichtelemente 3 bis auf die Anfasungen 6 zylindrisch sind, bilden die ganzen Umfangsflächen in diesem Fall die Laufflächenführungen 3' dieser Elemente. Der sich zwischen den Dichelementen 3 und der Lauffläche 1' des Zylinders 1 befindliche Spalt 9 ist also im Anlagebereich 10 der Dichtelemente zueinander durch die Anfasungen 6 erweitert und weist dort größere Querschnitte auf.

Die Dichtelemente 3 und der Zylinder 1 bzw. die Zylinderlaufbuchse 1'' sind dabei mindestens in ihren Laufflächen (d.h. in Form von Beschichtungen) aus Werkstoffen bspw. auf Basis modifizierter Kohlenstoffe, Keramik und/oder Siliziumkarbid gebildet und zwar dahingehend, daß die Dichtelemente 3 im Ganzen oder in einer laufflächenseitigen Beschichtung aus modifiziertem Kohlenstoff oder aus Keramik bestehen und die Lauffläche 1' des Zylinders 1 aus Siliziumkarbid oder ebenfalls aus geeignetem Keramikmaterial. Eine derartige Materialauswahl gewährleistet trotz des geringen Spiels, bei ölfreiem Betrieb und optimaler Abdichtung einen einwandfreien Betrieb der ganzen Hochdruckstufe, ohne daß, wie Langzeitversuche über hunderte von Stunden gezeigt haben, ein "Fressen" an den beteiligten Elementen zu beobachten war. Da sich derartige Materialien durch entsprechende Zusammensetzung auch ohne weiteres bezüglich ihrer Ausdehnungskoeffizienten einstellen lassen, ist die Auswahl derartiger Elemente derart getroffen, daß die Dichtelemente 3 einen 20 bis 25 % niedriger eingestellten Wärmeausdehnungskoeffizienten haben als das Material der Zylinderlauffläche. Ungeachtet der sich beim Betrieb aufgrund der Temperaturbelastung einstellenden größeren Ausdehnung der Zylinderlauffläche bleibt dabei der vorbeschriebene Dichtungseffekt voll erhalten.

In Fig. 4 sind zwei Dichtelemente 3 stark vergrößert dargestellt. Wie daraus ersichtlich, ist jedes Dichtelement an beiden Stirnflächen 5 und zwar an seinen Umfangsrandbereichen 4 mit Anfasungen 6 versehen, wodurch sich, wie aus Fig. 3 ersichtlich, im Querschnitt V-förmige und umlaufende Nuten ergeben, zwischen denen sich aber jeweils der Anlagespalt 7' zwischen zwei Elementen ergibt, d.h., der Anlagespalt 7' erstreckt sich gewissermaßen membranartig in der von einer umlaufenden Nut nach außen begrenzten Fläche. Wie vorerwähnt, kann jedes Dichtelement zusätzlich in halber Höhe mit einer umlaufenden Nut 7 versehen werden, die zweckmäßig, wie in der Einleitung erwähnt, konturiert ist. Die mögliche und ggf. vorzusehende ballige Ausbildung der Stirnflächen ist in Fig. 4 oben gestrichelt angedeutet, wobei die äußerst schwache Balligkeit vorteilhaft den Zentrumsbereich 5'' nicht erfaßt, um dort punktförmige bzw. kleinflächige Belastungsbereiche zu vermeiden, d.h.sind die, wie aus Fig. 5 ersichtlich, sind die Stirnflächen 5 dort ebenflächig ausgebildet. Gemäß Fig. 6 können die Dichtelemente 3 zwischen ihren Laufflächenführungen 3' auch mit einer konkav (oben) oder konvex (unten) verlaufenden Umfangsfläche 3'' bzw. 3''' versehen sein, wobei es ferner möglich ist, die Umfangsfläche eines Dichtelementes 3 in Teilbereichen abwechselnd konkav und konvex, d.h. wellenförmig zu gestalten. Die diesbezüglichen Abweichungen von einer zylindrischen Fläche, d.h., Tiefe der Konkavität bzw. Höhe der Konvexität, liegen dabei aber nur in der Größenordnung von ca. 0,05 mm.

### Ausführungsbeispiel

Ein im Dauertest erprobter dreistufiger HD-Verdichter verfügte über folgende Betriebsdaten in der Hochdruckstufe (330 bar):

| | |
|---|---|
| Medium: | Luft |
| Einlaßdruck: | 60 bar |
| Auslaßdruck: | 300 bar |
| Hub: | 40 mm, v = 2 m/s |
| Drehzahl: | 1200 min-1 |
| Lebensdauer: | L h min = 1000 Std. bei einem Liefermengenabfall von max. 6 % |
| Interne Temperatur: | ca. 210° C bei 300 bar |

Material der Bauteile der Laufgarnitur:
- Laufbuchse aus SiSiC-SH 5311 oder SiSiC-SK 6314 (SIGRI)
- Stößel aus Stahl, gehärtet - Dichtelemente aus modifiziertem Kohlenstoff EK 3115 bzw. EK 3105 (Ringsdorff-Qualität).

Ausführung der Dichtelemente: 3 Stck., D 12 MM, H 13,3 mm, zylindrisch mit Anfasungen 6 gemäß Fig. 3, 5.

| | |
|---|---|
| Breite der Anfasung: | 0,7 mm |
| Neigung der Anfasung: | 30° |

## Patentansprüche

1. Trockenlauf-Hochdruckstufe eines mehrstufigen Kolbenverdichters, mit einem als Stößel ausgebildeten Kolben (2), der in einem Hochdruck-Zylinder (1) geführt ist und mittels eines selbstschmierenden, an der Lauffläche (1') des Zylinders (1) geführten Dichtungsteils den Kompressionsraum des Zylinders abdichtet, wobei die Lauffläche (1') des Zylinders (1) aus für den Trockenlauf geeignetem Material gebildet ist,
**dadurch gekennzeichnet**,
daß als Dichtungsteil mindestens zwei lose aneinander und an dem freien Ende des Kolbens (2) anliegende, im wesentlichen zylindrische Dichtelemente (3) an der Lauffläche des Zylinders (1) geführt sind, deren Höhe mindestens ihrem Durchmesser entspricht und die stirnseitige Anfasungen (6) aufweisen.

2. Trockenlauf- Hochdruckstufe nach Anspruch 1,
**dadurch gekennzeichnet**,
daß die Dichtelemente (3) in ihrer Umfangsfläche mit mindestens einer umlaufenden Nut (7) versehen sind.

3. Trockenlauf-Hochdruckstufe nach Anspruch 1 oder 2,
**dadurch gekennzeichnet**,
daß die Anfasungen (6) der Dichtelemente (3) Teilbereiche ballig ausgebildeter Stirnflächen (5') der Dichtelemente (3) bilden.

4. Trockenlauf-Hochdruckstufe nach Anspruch 3,
**dadurch gekennzeichnet**,
daß die balligen Stirnflächen (5') im Zentrumsbereich (5'') ebenflächig ausgebildet sind.

5. Trockenlauf-Hochdruckstufe nach einem der Ansprüche 1 bis 4,
**dadurch gekennzeichnet,**
daß die Umfangsfläche (3'', 3''') mindestens eines der Dichtelemente (3) in zumindest einem Teilbereich konkav ist und neben dem konkaven Teilbereich Laufflächenführungen (3') aufweist.

6. Trockenlauf-Hochdruckstufe, nach einem der Ansprüche 1 bis 5,
**dadurch gekennzeichnet,**
daß die Umfangsfläche (3'', 3''') mindestens eines der Dichtelemente (3) in zumindest einem Teilbereich konvex ist und in dem konvexen Teilbereich eine Laufflächenführung (3') aufweist.

7. Trockenlauf-Hochdruckstufe nach einem der Ansprüche 1 bis 6,
**dadurch gekennzeichnet,**
daß die Umfangsfläche (3'', 3''') sich aneinander anschließende konvexe und konkave Teilbereiche aufweist.

## Claims

1. A dry-operation high-pressure phase of a multi-phase piston-type compressor comprising a piston (2) of plunger-type configuration which is guided in a high-pressure cylinder (1) and by means of a self-lubricating sealing portion guided on the working surface (1') of the cylinder (1) seals the compression chamber of the cylinder, with the working surface (1') of the cylinder (1) being formed of a material suitable for dry operation,
characterized in that at least two substantially cylindrical sealing elements (3) forming the sealing portion and being in detachable abutting relationship with respect to one another and the free end of the piston (2) are guided on the working surface of the cylinder (1) the height of which at least corresponds to the diameter thereof and the front side of which is provided with chamfers (6).

2. A dry-operating high-pressure phase according to claim 1,
characterized in that the sealing elements (3) in the circumferential faces thereof are provided with at least one cimcumferential groove (7).

3. A dry-operating high-pressure phase according to claims 1 or 2,
characterized in that the chamfers (6) of the sealing elements (3) form partial areas of crowned front faces (5') of the sealing elements (3).

4. A dry-operating high-pressure phase according to claim 3,
characterized in that the crowned front faces (5') in the central area (5'') are of a planar configuration.

5. A dry-operating high-pressure phase according to any one of claims 1 to 4,
characterized in that the circumferential face (3'',3''') of at least one of the sealing elements (3) at least in a partial area thereof is of a concave configuration and comprises working surface guides (3') next to the concave partial area.

6. A dry-operating high pressure phase according to any one of claims 1 to 5,
characterized in that the circumferential faces (3'',3''') of at least one of the sealing elements (3) in at least a partial area thereof is of a convex configuration and comprises a working surface guide (3') next to the convex partial area.

7. A dry-operating high-pressure phase according to claims 1 to 6,
characterized in that the circumferential face (3'',3''') comprises convex and concave partial areas arranged in sequence.

## Revendications

1. Etage haute pression de marche à sec d'un compresseur à piston à plusieurs étages avec un piston (2), configuré comme un coulisseau, qui est guidé dans un cylindre haute pression (1) et qui étanche le compartiment de compression du cylindre à l'aide d'une pièce d'étanchéité autolubrifiante qui est guidée sur la surface de roulement (1') du cylindre (1), la surface de roulement (1') du cylindre (1) étant formée en une matière adéquate pour la marche à sec,
**caractérisé en ce**
qu'au moins deux éléments d'étanchéité (3) substantiellement cylindriques, placés en étant mobiles l'un contre l'autre et sur l'extrémité libre du piston (2) sont guidés comme pièce d'étanchéité sur la surface de roulement du cylindre (1), éléments dont la hauteur correspond au moins à leur diamètre et présentant des chanfreins (6) sur la face frontale.

2. Etage haute pression de marche à sec selon la revendication 1, **caractérisé en ce** que les éléments d'étanchéité (3) sont pourvus dans leur surface périphérique d'au moins une rainure périphérique (7).

3. Etage haute pression de marche à sec selon la revendication 1 ou 2, **caractérisé en ce** que les chanfreins (6) des éléments d'étanchéité (3) forment des zones partielles de faces frontales (5') des éléments d'étanchéité (3) qui sont configurées en étant bombées.

4. Etage haute pression de marche à sec selon la revendication 3, **caractérisé en ce** que les faces frontales bombées (5') sont configurées en étant à surface plane dans la zone du centre (5'').

5. Etage haute pression de marche à sec selon l'une des revendications 1 à 4, **caractérisé en ce** que la surface périphérique (3'', 3''') d'au moins l'un des éléments d'étanchéité (3) est concave dans au moins une zone partielle et présente des guidages de surface de roulement (3') à côté de la zone partielle concave.

6. Etage haute pression de marche à sec selon l'une des revendications 1 à 5, **caractérisé en ce** que la surface périphérique (3'', 3''') d'au moins l'un des éléments d'étanchéité (3) est convexe dans au moins une zone partielle et présente un guidage de surface de roulement (3') dans la zone partielle convexe.

7. Etage haute pression de marche à sec selon l'une des revendications 1 à 6, **caractérisé en ce** que la surface périphérique (3'', 3''') présente des zones partielles convexes et concaves qui se suivent.
